# FASCICULE DE BREVET EUROPEEN

(11) **EP 0 198 267 B1**
(45) Date de publication et mention de la délivrance du brevet: **25.01.1989**
(21) Numéro de dépôt: 86103876.8
(22) Date de dépôt: 21.03.1986
(51) Int. Cl.: C21C 5/44, F27D 1/16, E04G 1/36

(54) **Installation pour la pose d'un garnissage réfractaire sur la paroi intérieure d'une enceinte**
Einrichtung zum Anbringen einer feuerfesten Auskleidung an der Innenwand eines Gefässes
Installation for applying a refractory lining to the inner wall of a vessel

(30) Priorité: 03.04.1985 LU 85836
(43) Date de publication de la demande: 22.10.1986
(73) Titulaire: PAUL WURTH S.A., 1122 Luxembourg (LU)
(72) Inventeur: Legille, Edouard, Luxembourg (LU); Melan, Corneille, Luxembourg (LU)
(74) Mandataire: Meyers, Ernest

(56) Documents cités:
- FR-A- 2 385 863
- FR-A- 2 550 984
- US-A- 3 168 163
- US-A- 3 757 484
- US-A- 3 927 502
- JOURNAL OF METALS, vol. 16, octobre 1964, pages 821-826, New York, US; K.F. BEHRENS et al.: "Basic oxygen operations at August Thyssen Hütte"

## Description

La présente invention concerne une installation pour la pose d'un garnissage réfractaire sur la paroi intérieure d'une enceinte, comprenant un centre opératif susceptible d'être descendue et montée à l'intérieur de ladite enceinte. Quoique n'y étant pas limitée, l'invention concerne plus particulièrement la réfection du garnissage réfractaire intérieur d'un convertisseur métallurgique.

Il est connu que la réfection du garnissage réfractaire d'un convertisseur constitue un travail répétitif qui doit être effectué souvent, c'est-à-dire au moins une fois toutes les trois semaines pour chaque convertisseur. Ce travail doit en outre être accompli dans des conditions extrêmement difficiles à l'intérieur de l'enceinte, dans une atmosphère chargée de poussières. Il s'agit en plus d'un travail très épuisant car les briques peuvent peser jusqu'à plusieurs dizaines de kilos.

C'est la raison pour laquelle on a essayé de mécaniser et, si possible, d'automatiser du moins une partie de ce travail, notamment le transport et la manipulation des briques. A cet effet, on utilise, par exemple, une sorte de monte-charge à chaîne sans fin qui transporte les briques individuellement d'une station de dépalettisation manuelle se trouvant à l'extérieur du convertisseur vers une plate-forme à l'intérieur de celui-ci sur laquelle se trouvent plusieurs ouvriers qui s'occupent du briquetage de la paroi.

On a également déjà prévu des systèmes consistant à soulever toute une colonne de briques et à la poser sur une nouvelle brique au fur et à mesure que les briques sont enlevées au-dessus par les ouvriers se trouvant sur la plate-forme.

Toutefois, les différents systèmes souffrent de plusieurs inconvénients. Il y a d'abord un manque de souplesse lors de l'approvisionnement de la plate-forme en briques. En effet, les briques arrivant une à une les ouvriers n'ont pas de possibilité de choix. Lorsqu'ils ont besoin, à un certain moment, d'une brique sur mesure, ils peuvent, certes la commander, mais ils doivent avant de la recevoir, d'abord recevoir celles qui sont déjà engagées dans le monte-charge. En outre, étant donné qu'aussi bien la dépalettisation que la réception et la pose des briques sont effectuées manuellement, la main-d'oeuvre est toujours nécessaire au briquetage.

Le but de la présente invention est de prévoir une installation pour la pose d'un garnissage réfractaire sur la paroi intérieure d'une enceinte, qui est complètement automatique et qui présente une grande souplesse en ce qui concerne la manipulation individuelle des briques. Pour atteindre cet objectif, l'invention prévoit un centre opératif qui comprend un plateau inférieur, des moyens de blocage pour caler ledit plateau inférieur entre les parois de l'enceinte, un plateau supérieur, une cage rotative disposée entre le plateau supérieur et le plateau inférieur et reliée à chacun de ceux-ci par un bloc de roulement, le plateau supérieur ou inférieur ayant une ouverture suffisamment grande pour permettre le passage d'une palette de briques réfractaire vers l'intérieur de la cage rotative et au moins un robot monté sur la cage rotative ayant au moins trois degrés de liberté de façon à pouvoir atteindre tous les points de l'aire de travail et dont l'extrémité est munie d'un dispositif de préhension pour la prise, la manipulation et la pose automatique des briques destinées à former le garnissage réfractaire.

Le robot est, de préférence, constitué d'un premier bras monté sur une colonne et mobile autour et le long d'un premier axe vertical de rotation, d'un second bras monté à l'extrémité du premier bras par l'intermédiaire d'une articulation avec un deuxième axe de rotation vertical, le dispositif de préhension étant monté à l'extrémité du second bras par l'intermédiaire d'une articulation avec un troisième axe de rotation vertical.

D'autres particularités et caractéristiques ressortiront de la description détaillée d'un mode de réalisation préféré, présenté ci-dessous à titre d'illustration en référence aux dessins annexés dans lesquels:
La figure 1 montre une vue schématique latérale d'un centre opératif se trouvant à l'intérieur d'une enceinte, et
la figure 2 montre schématiquement une vue suivant le plan de coupe hoizontal 11-11 sur la figure 1.
La figure 1 montre une partie d'un convertisseur métallurgique 10, constitué d'une paroi métallique 12, sensiblement cylindrique, du moins dans sa partie centrale, et d'un garnissage réfractaire intérieur 14, qui est constitué d'un empilement de briques réfractaires posées les unes sur les autres. Ce garnissage 14 doit être régulièrement refait, en moyenne, environ toutes les deux semaines.

Pour la manipulation et la pose automatiques des briques, l'invention a prévu une plate-forme 16, qui, dans l'exemple représenté, est suspendue par des câbles 18 à un treuil ou pont roulant non représenté, à l'extérieur du convertisseur 10 et moyennant lequel cette plate-forme 16 peut être montée ou descendue à l'intérieur du convertisseur 10. Il est, bien entendu possible de prévoir d'autres moyens de déplacement de la plate-forme 16, p.ex. des bras télés- copiques, une grue, une cage à plusieurs éléments etc.

Il est possible également de ne pas suspendre le centre opératif à partir de l'ouverture supérieure de l'enceinte, mais de le fixer au bout d'une cage à longueur variable ou d'un mat téléscopique reposant au fond de l'enceinte ou sur le sol s'il existe une ouverture dans le fond.

La plate-forme 16 est constituée d'un plateau supérieur 20 et d'un plateau inférieur 22 entre lesquels se trouve une cage rotative 24 pouvant tourner autour de l'axe 0 et par rapport aux plateaux immobiles 20 et 22. La liaison rotative entre la cage 24 et chacun des plateaux 20,22 est assurée par un bloc annulaire de roulement supérieur 26 et en bloc annulaire de roulement inférieur 28. Un moteur électrique 30, p.ex. un moteur pas à pas, monté sur la cage 24 actionne un pignon 32, qui forme un engrenage avec une couronne dentée prévue sur la partie du bloc de roulement 26 qui est solidaire du plateau 22. De ce fait, la mise en service du moteur 30 fait tourner la cage 24 autour de l'axe 0. Pour immobiliser le plateau 20 pendant cette rotation un pignon 33 relié rigidement au pignon 32, forme un engrenage avec une couronne dentée prévue sur la partie du bloc de roulement 26 et qui est solidaire du plateau 20. Pour empêcher un balancement de la plate-forme 16, le plateau 22 est pourvu de plusieurs béquilles extensibles 34, p.ex. des vérins pneumatiques destinés à prendre appui sur le garnissage réfractaire 14 déjà réalisé.

La surface du plateau inférieur 22 est, de préférence, variable, afin de pouvoir adapter l'installation à des convertisseurs de diamètres variables ou différents. A cet effet, le plateau 22 peut comporter une ceinture périphérique 36 constituée de plusieurs sections déplaçables radialement ou démontables. Cette ceinture 36 doit toutefois être suffisamment solide pour pouvoir supporter au moins une personne nécessaire à la direction des opérations. Le plateau supérieur est de préférence, également pourvu d'une ceinture analogue 38 qui fait fonction de bouclier de protection pour la personne se trouvant sur la ceinture inférieure.

L'organe central de l'installation est un robot 40, monté sur la cage rotative 24 et fixé soit au plafond soit au plancher de celle-ci. Dans l'exemple représenté, le robot 40 est fixé au plafond de la cage 24 et comporte quatre degrés de liberté symbolisés par les flèches A,B,C et D. Le robot 40 comporte une potence constituée d'un premier bras 42 pouvant coulisser verticalement sur une colonne 43 suivant la flèche A et tourner horizontalement autour de la colonne 43 suivant le flèche B, et un second bras 44 monté à l'extrémité du premier bras 42 et pouvant tourner par rapport à celui-ci autour d'un axe vertical dans le sens de la flèche C. A l'extrémité libre de ce second bras 44 se trouve un dispositif de préhension 46 pouvant également tourner autour d'un axe vertical dans le sens de la flèche D. Le dispositif de préhension 46 peut être conçu sous forme de ventouse pouvant saisir et porter les briques par aspiration pneumatique. Il peut être conçu aussi sous forme d'outil à griffes pour la prise des briques sur les côtés. Le mouvement rotatif B peut aussi être remplacé par un mouvement rectiligne. Le mouvement vertical A peut aussi être réalisé à l'extrémité du bras 44.

Le robot 40 est également pourvu, de façon connue en soi, de palpeurs non montrés, lui permettant de détecter la position du dispositif de préhension 46 ainsi que de surveiller et de contrôler ses gestes. Il est également équipé des moyens informatiques nécessaires à un fonctionnement complètement automatique, indépendant et préprogrammé.

Lors du briquetage d'un convertisseur, la plate-forme 16 est descendue dans le convertisseur par un déroulement des câbles porteurs. Cette descente peut être contrôlée et surveillée par une personne se trouvant sur le plateau inférieur 22.

Après le blocage à la hauteur voulue par les béquilles 34, on descend une ou plusieurs palettes de briques 48,50 (voir figure 2) au moyen d'un treuil et à travers une ouverture prévue à cet effet dans le plateau supérieur 20 jusque sur le plancher de la cage mobile 24. On travaille en général avec deux palettes chargées de briques de conicités différentes de façon à pouvoir réaliser le briquetage suivant la forme réelle de la carcasse de l'enceinte.

Pendant le briquetage, le robot 40, grâce à ses degrés de liberté, est déplacé en permanence entre une position de prise des briques correspondant sensiblement à la position de la figure 1 et une position correspondant à celle de la figure 2, dans laquelle les briques sont déposées sur le garnissage 14. Les briques peuvent être prises et déposées soit individuellement soit à plusieurs à la fois.

Le travail du robot 40 étant complètement automatique, la personne se trouvant sur la plate-forme n'aura qu'un travail manuel réduit à accomplir. Elle aura principalement une mission d'observation et de contrôle, notamment de la qualité des briques, de commander le mouvement vertical de la plate-forme 16 et, le cas échéant, de s'occuper de la pose de la dernière brique d'une rangée.

Il reste à noter que le moteur 30, pour faire tourner la cage mobile 24, est commandé automatiquement par le robot 40.

Il est, bien entendu, possible de prévoir plusieurs robots pour augmenter la vitesse de briquetage de l'enceinte. Ces robots peuvent travailler en parallèle c.à.d. chacun de façon indépendante ou en série, c.à.d., de façon complémentaire auquel cas chacun fait une partie du travail de celui montré sur les figures.

Les robots travaillent normalement de façon complètement automatique suivant un programme préétabli. Toutefois ils sont, de préférence, conçus de manière à pouvoir, en cas de besoin, être commandés manuellement et individuellement à partir d'un tableau de commande.

Il est à souligner que le robot montré sur les figures n'est qu'un exemple de réalisation. Par exemple, au lieu du bras mobile pivotant 42 on peut prévoir un chariot déplaçable dans le sens radial. Le bras pivotant 44 serait alors monté sur ce chariot moyennant un axe de rotation vertical. Le dispositif de préhension 46 monté à l'extrémité du bras 44 devrait permettre une rotation de l'outil de préhension autour d'un axe vertical et un déplacement vertical de cet outil le long de cet axe.

## Revendications

1. Installation pour la pose d'un garnissage réfractaire sur la paroi intérieure d'une enceinte comprenant un centre opératif (16) susceptible d'être descendu et monté à l'intérieur de ladite enceinte, ce centre opératif (16) comprenant un plateau inférieur (22) des moyens de blocage pour caler ledit plateau inférieur (22) entre les parois de l'enceinte (10), un plateau supérieur (20), une cage rotative (24) disposée entre le plateau supérieur (20) et le plateau inférieur (22) et reliée à chacun de ceux-ci par un bloc de roulement (26,28), le plateau supérieur (20) ou inférieur (22) ayant une ouverture suffisamment grande pour permettre le passage d'une palette de briques réfractaires (48,50) vers l'intérieur de la cage rotative (24) et au moins un robot (40) monté sur la cage rotative (24) ayant au moins trois degrés de liberté de façon à pouvoir atteindre tous les points de l'aire de travail et dont l'extrémité est munie d'un dispositif de préhension pour la prise, la manipulation et la pose automatiques des briques destinées à former le garnissage réfractaire (14).

2. Installation selon la revendication 1, caractérisée en ce que le robot est constitué d'un premier bras (42) monté sur une colonne (43) et mobile autour et le long d'un premier axe vertical de rotation, d'un second bras (44), monté à l'extrémité du premier bras (42) par l'intermédiaire d'une articulation avec un deuxième axe de rotation vertical, le dispositif de préhension (46) étant monté à l'extrémité du second bras (44) par l'intermédiaire d'une articulation avec un troisième axe de rotation vertical.

3. Installation selon l'une quelconque des revendications 1 ou 2, caractérisée en ce que la cage rotative (24) est pourvue d'un moteur électrique (30) pour faire tourner la cage (24) autour de l'axe central 0 par rapport aux deux plateaux immobiles (20) et (22).

4. Installation selon la revendication 1 caractérisée en ce que lesdits moyens de blocage comportent des béquilles extensibles (34).

5. Installation selon la revendication 1, caractérisée en ce que le plateau inférieur (22) comporte une ceinture périphérique (36) à surface variable constituée de plusieurs sections démontables ou déplaçables radialement.

6. Installation selon la revendiciation 1, caractérisée en ce que le plateau supérieur (20) comporte un bouclier de protection (38).

7. Installation selon l'une quelconque des revendications 1 à 6, caractérisée en ce que plusieurs robots sont prévus sur la cage rotative (24).

8. Installation selon la revendication 7, caractérisée en ce que les robots travaillent en parallèle.

9. Installation selon la revendication 7, caractérisée en ce que les robots travaillent en série.

10. Installation selon l'une quelconque des revendications 1 à 9, caractérisée en ce que chaque robot est conçu de manière à pouvoir également être commandé manuellement et individuellement.

## Patentansprüche

1. Anlage zum Anbringen einer feuerfesten Auskleidung auf der Innenwand einer Umhüllung, aus einem Betriebszentrum (16), das innerhalb der besagten Umhüllung abgesenkt und angehoben werden kann, und das besteht aus einer unteren Platte (22), Feststellmitteln, um die besagte untere Platte (22) zwischen den Wänden der Umhüllung (10) festzustellen, einer oberen Platte (20), einem Drehkäfig (24), der zwischen der oberen Platte (20) und der unteren Platte (22) angeordnet ist und mit jeder dieser Platten über einen Wälzlagerblock (26, 28) verbunden ist, wobei die obere Platte (20) oder die untere Platte (22) eine genügend große Öffnung aufweist, um eine Paette mit feuerfesten Ziegelsteinen (48, 50) in den Drehkäfig (24) einbringen zu können, und aus mindestens einem Roboter (40), der auf dem Drehkäfig (24) montiert ist und mindestens drei Freiheitsgrade aufweist, so daß er alle Punkte der Arbeitszone erreichen kann, und dessen Ende mit einer Greifvorrichtung versehen ist zum automatischen Ergreifen, Handhaben und Absetzen der Ziegelsteine, die die feuerfeste Auskleidung (14) bilden sollen.

2. Anlage gemäß Anspruch 1, dadurch gekennzeichnet, daß der Roboter besteht aus einem ersten Arm (42), der auf einer Säule (43) montiert ist und um eine erste vertikale Drehachse schwenkbar ist und längs dieser Drehachse schwenkbar ist und längs dieser Drehachse verschiebbar ist, und einem zweiten Arm (44), der über ein Gelenk mit einer zweiten vertikalen Drehachse am Ende des ersten Arms (42) montiert ist, wobei die Greifvorrichtung (46) über ein Gelenk mit einer dritten vertikalen Drehachse am Ende des zweiten Arms (44) montiert ist.

3. Anlage gemäß irgendeinem der Ansprüche 1 oder 2, dadurch gekennzeichnet, daß der Drehkäfig (24) mit einem Elektromotor (30) versehen ist, um den Käfig (24) um die Mittelachse 0 relativ zu den zwei unbeweglichen Platten (20) und (22) zu drehen.

4. Anlage gemäß Anspruch 1, dadurch gekennzeichnet, daß die besagten Feststellmittel aus ausfahrbaren Streben (34) bestehen.

5. Anlage gemäß Anspruch 1, dadurch gekennzeichnet, daß die untere Platte (22) einen peripheren Gürtel (36) mit variabler Fläche aufweist, der aus mehreren abmontierbaren oder radial verschiebbaren Abschnitten besteht.

6. Anlage gemäß Anspruch 1, dadurch gekennzeichnet, daß die obere Platte (20) einen Schutzschild (38) aufweist.

7. Anlage gemäß irgendeinem der Ansprüche 1 bis 6, dadurch gekennzeichnet, daß auf dem Drehkräfig (24) mehrere Roboter vorgesehen sind.

8. Anlage gemäß Anspruch 7, dadurch gekennzeichnet, daß die Roboter parallel arbeiten.

9. Anlage gemäß Anspruch 7, dadurch gekennzeichnet, daß die Roboter in Serie arbeiten.

10. Anlage gemäß irgendeinem der Ansprüche 1 bis 9, dadurch gekennzeichnet, daß jeder Roboter so konzipiert ist, daß er ebenfalls manuell und einzeln gesteuert werden kann.

## Claims

1. Apparatus for laying a refractory lining on the inner wall of a vessel, comprising an operational centre (16) capable of being lowered and raised inside the said vessel, said operational centre (16) comprising a lower table (22), locking means for wedging the said lower table (22) between the walls of the vessel (10), an upper table (20), a rotary cage (24) arranged between the upper table (20) and the lower table (22) and connected to each of these by means of a runway block (26, 28), the upper table (20) or lower table (22) having a sufficiently large orifice to allow a pallet of refractory bricks (48, 50) to pass inside the rotary cage (24), and at least one robot (40) which is mounted on the rotary cage (24) and has at least three degrees of freedom, so that it can reach all points of the working area and the end of which is equipped with a gripping device for automatically picking up, handling and laying the bricks intended for forming the refractory lining (14).

2. Apparatus according to Claim 1, characterized in that the robot consists of a first arm (42) mounted on a column (43) and moveable about and along a first vertical axis of rotation, and a second arm (44) mounted at the end of the first arm (42) by means of a joint with a second vertical axis of rotation, the gripping device (46) being mounted on the end of the second arm (44) by means of a joint with a third vertical axis of rotation.

3. Apparatus according to either one of Claims 1 or 2, characterized in that the rotary cage (24) is provided with an electric motor (30) for making the cage (24) rotate about the central axis (0) in relation to the two stationary tables (20) and (22).

4. Apparatus according to Claim 1, characterized in that the said locking means comprise extendable props (34).

5. Apparatus according to Claim 1, characterized in that the lower table (22) has a peripheral girdle (36) of variable area, consisting of several removeable or radially displaceable sections.

6. Apparatus according to Claim 1, characterized in that the upper table (20) has a protective shield (38).

7. Apparatus according to any one of Claims 1 to 6, characterized in that several robots are provided on the rotary cage (24).

8. Apparatus according to Claim 7, characterized in that the robots work in parallel.

9. Apparatus according to Claim 7, characterized in that the robots work in series.

10. Apparatus according to any one of Claims 1 to 9, characterized in that each robot is designed in such a way that it can also be controlled manually and individually.
